# NEUE EUROPÄISCHE PATENTSCHRIFT

(11) **EP 0 489 094 B2**
(45) Veröffentlichungstag und Bekanntmachung des Hinweises auf die Entscheidung über den Einspruch: **14.08.1996**
(45) Hinweis auf die Patenterteilung: 10.03.1993
(21) Anmeldenummer: 90913173.2
(22) Anmeldetag: 09.08.1990
(51) Int. Cl.: D21F 1/00, D21F 9/00, D21F 11/00

(54) **DOPPELSIEB-FORMER**
TWIN-WIRE PAPER-WEB FORMER
DISPOSITIF POUR LA FABRICATION DU PAPIER COMPRENANT DEUX TOILES

(30) Priorität: 22.08.1989 DE 3927597
(43) Veröffentlichungstag der Anmeldung: 10.06.1992
(73) Patentinhaber: J.M. Voith GmbH, D-89522 Heidenheim (DE)
(72) Erfinder: BÜCK, Rudolf, D-7920 Heidenheim (DE); EGELHOF, Dieter, D-7920 Heidenheim (DE); HENSELER, Klaus, D-7920 Heidenheim (DE); KADE, Werner, Neenah, WI 54956 (US); MEINECKE, Albrecht, D-7920 Heidenheim (DE); WANKE, Wilhelm, D-7920 Heidenheim (DE); WULZ, Hans-Jürgen, D-7920 Heidenheim (DE)
(74) Vertreter: Weitzel, Wolfgang, Dr.-Ing.
(86) Internationale Anmeldenummer: EP9001313
(87) Internationale Veröffentlichungsnummer: WO9102842

(56) Entgegenhaltungen:
- DE-A- 3 138 133
- DE-U- 8 806 036
- GB-A- 1 125 906

## Beschreibung

Die Erfindung betrifft einen Doppelsieb-Former zur Herstellung einer Faserstoffbahn, insbesondere Papierbahn, aus einer Faserstofftuspension. Die Erfindung geht aus von dem aus der GB-PS 1,125,906 bekannten Doppelsiebformer. Aus dieser Veröffentlichung sind die im Oberbegriff des Patentanspruchs 1 angegebenen Merkmale bekannt. Diese besagen mit anderen Worten: Das Baden der Faserstoffbahn aus der vom Stoffauflauf zugeführten Stoffsuspension erfolgt ausschließlich zwischen zwei Siebbändern. Es fehlt also eine sogenannte Ein-Sieb-Vorentwässerungsstrecke. In einem ersten Abschnitt der Doppelsiebzone bilden die beiden Siebbänder miteinander einen keilförmigen Einlaufspalt; in diesen mündet ein aus dem Stoffauflauf kommender Stoffsuspensionsstrahl. Dieser trifft auf die beiden Siebbänder an einer Stelle, wo diese über ein gekrümmtes Entwässerungselement laufen; dies ist im Falle der genannten GB-PS ein stationärer, gekrümmter Formierschuh. Dessen gekrümmte Siebführungsfläche ist aus zahlreichen Leisten gebildet mit dazwischen befindlichen Entwässerungsschlitzen. Diesem Formierschuh folgt (in einem zweiten Abschnitt der Doppelsiebzone) eine in der anderen Siebschlaufe angeordnete Entwässerungsleiste und hinter dieser eine in der zuerstgenannten Siebschlaufe angeordnete (und von einem ersten Saugkasten gebildete) Entwässerungsleiste. Schließlich folgen in einem dritten Abschnitt der Doppelsiebzone mehrere als Flachsauger ausgebildete stationäre Entwässerungselemente.

Mit Doppelsiebformern der bekannten Art versucht man schon seit Jahrzehnten Faserstoffbahnen (insbesondere Papierbahnen) möglichst hoher Qualität und mit relativ hohen Arbeitsgeschwindigkeiten herzustellen. Aufgrund der Bahnbildung zwischen zwei Sieben wird insbesondere erreicht, daß die fertige Faserstoffbahn auf beiden Seiten weitgehend gleiche Eigenschaften aufweist (geringe "Zweiseitigkeit"). Schwierigkeiten bereitet es jedoch, eine möglichst gleichmäßige Faserverteilung in der fertigen Faserstoffbahn zu erzielen. Mit anderen Worten: Es macht Schwierigkeiten, eine gute "Formation" zu erzielen. Denn während der Bahnbildung besteht ständig die Gefahr, daß sich Fasern zu Flocken zusammenballen. Man bemüht sich deshalb, im Stoffauflauf einen möglichst flockenfreien Stoffsuspensionsstrahl zu bilden (z.B. mit Hilfe eines Turbulenzerzeugers). Außerdem bemüht man sich, während der Bahnbildung die Entwässerung der Faserstoffsuspension derart zu beeinflussen, daß eine "Rück-Flockung" möglichst vermieden wird oder daß nach einer eventuellen Bildung von Flocken wieder eine "Entflockung" (d.h. eine Auflösung der Flocken) stattfindet.

Es ist bekannt daß ein im ersten Abschnitt der Doppelsiebzone angeordnetes gekrümmtes Entwässerungselement, insbesondere ein gemäß der genannten GB-PS 1,125,906 ausgebildeter stationärer gekrümmter Formierschuh der Gefahr der Rückflockung entgegenwirkt. Dies trifft auch zu für die in der GB-PS im zweiten Abschnitt der Doppelsiebzone angeordneten Entwässerungsleisten. Trotzdem ist bei der Anordnung germäß dieser GB-PS die Gefahr der Rückflockung nicht vollkommen beseitigt. Da nämlich dort die Anzahl der Entwässerungsleisten sehr gering ist, findet ein großer Teil der Bahnbildung im Bereich von nachfolgenden flachen Saugkästen statt Diese haben zwar eine hohe Entwässerungsleistung, so daß im Bereich des letzten Flachsaugers die Bahnbildung beendet werden kann (d.h. im Bereich der Flachsauger endet die sogenannte Hauptentwässerungszone, in der ein Teil des Fasermaterials noch in Form einer Suspension vorliegt). Die Flachsauger sind jedoch nicht in der Lage, eine Rückflockung zu vermeiden oder entstandene Flocken wieder aufzulösen.

Um die zuletzt geschilderten Schwierigkeiten zu meistern, ist eine unter der Bezeichnung "Duoformer D" bekanntgewordene Bahnbildungseinrichtung entwickelt worden (TAPPI Proceedings 1988 annual meeting, Seiten 75 bis 80). Diese bekannte Bahnbildungseinrichtung ist Teil eines Doppelsiebformers, der eine Einsieb-Vorentwässerungszone aufweist. In der Doppelsiebzone ist in der einen Siebschlaufe eine Vielzahl von fest, aber einstellbar abgestützten Leisten vorgesehen, und zwar an der Unterseite eines nach oben entwässernden Saugkastens. Außerdem sind in der anderen Siebschlaufe eine Vielzahl von nachgiebig abgestützten Leisten vorgesehen. Durch diese Nachgiebigkeit der zuletztgenannten Leisten kann folgendes erreicht werden: Beispielsweise bei einer Erhöhung der zwischen den beiden Siebbändern zuströmenden Suspensionsmenge können die flexibel abgestützten Leisten etwas ausweichen. Hierdurch wird die Gefahr beseitigt (die bei alleiniger Verwendung von fest abgestützten Leisten besteht), daß sich in der Faserstoffsuspension vor den Leisten ein Rückstau bildet Ein solcher Rückstau könnte die bis hierhin an den beiden Siebbändern gebildeten Faserstoffschichten wieder zerstören. Mit anderen Worten: Bei dieser bekannten Bahnbildungseinrichtung bleibt ein einmal eingestellter Entwässerungsdruck dank der nachgiebig abgestützten Leisten konstant, auch bei einer Änderung der zugeführten Suspensionsmenge oder bei einer Änderung des Entwässerungsverhaltens der Faserstoffsuspension. Es findet also eine automatische Anpassung der Bahnbildungseinrichtung an die genannten geänderten Verhältnisse statt.

Mit dieser bekannten Bahnbildungseinrichtung können auch Faserstoffbahnen mit relativ guter Formation gebildet werden. Diesbezüglich sind jedoch die Anforderungen in jüngster Zeit beträchtlich gestiegen, so daß weitere Verbesserungen wünschenswert sind.

Der Erfindung liegt die Aufgabe zugrunde, einen Doppelsiebformer der eingangs beschriebenen Art derart zu gestalten, daß die Qualität der hergestellten Faserstoffbahn, insbesondere die Formation (Durchsicht) betreffend, weiter verbessert wird, und daß der Doppelsiebformer leicht an unterschiedliche Betriebsverhältnisse (z.B. hinsichtlich Menge und Entwässerungsverhalten der Faserstoffsuspension) anpaßbar ist.

Diese Aufgabe wird durch die kennzeichnenden Merkmale des Anspruches 1 gelöst.

Die Erfinder haben erkannt, daß eine Kombination bekannter Merkmale, nämlich:
A. Doppelsiebformer ohne Einsieb-Vorentwässerungszone
B. Beginn der Entwässerung in der Doppelsiebzone an einem gekrümmten Entwässerungselement, z.B. an einer rotierenden Formierwalze oder noch besser an einem gekrümmten stationären Formierschuh
C. Weitere Entwässerung in der Doppelsiebzone zwischen Leisten, die entlang einer "Zick-zack-Linie" angeordnet sind und von denen die an dem einen Siebband anliegenden Leisten nachgiebig abgestützt sind

zu einer außerordentlich hohen Steigerung der Qualität der fertigen Faserstoffbahn führt, so daß diese auch höchsten Ansprüchen genügt. Zugleich ist der erfindungsgemäße Doppelsiebformer unempfindlich gegen Änderungen der zugeführten Suspensionsmenge und gegen Änderungen des Entwässerungsverhaltens der Faserstoffsuspension. Versuche haben gezeigt, daß es durch die Erfindung gelingt, **sowohl** eine hohe Qualitätssteigerung hinsichtlich der Formation **als auch** gute Werte für die Retention von Füll- und Feinstoffen zü erzielen. Demgegenüber mußte bei bekannten Doppelsiebformern immer wieder festgestellt werden, daß mit einer Verbesserung der Formation ein starker Rückgang der Retention einherging.

Bei Versuchen zeigte sich außerdem, daß in dem zweiten Abschnitt der Doppelsiebzone die Anzahl der Leisten, verglichen mit dem "Duoformer D", wesentlich verringert werden kann. Jedoch ist diese Anzahl wesentlich größer als bei dem aus GB 1,125,906 bekannten Doppelsiebformer. Vorteilhaft ist es, den bestand zwischen benachbarten Leisten, verglichen mit dem "Duoformer D", zu vergrößern (Anspruch 2).

Zwar ist aus der DE-OS 31 38 133, Figur 3, ein Doppelsiebformer bekannt dessen Doppelsiebzone in einem ersten Abschnitt ein gekrümmtes stationäres Entwässerungselement und in einem zweiten Abschnitt entlang einer "Zick-zack-Linie" angeordnete Leisten aufweist, die auch nachgiebig abgestützt sein können und zwischen denen ein relativ großer bestand vorgesehen ist Jedoch ist dort der Doppelsiebzone eine Einsieb-Vorentwãsserungszone vorgeschaltet, worin die Bahnbildung zunächst nur in einer unteren Schicht der zugeführten Fasersuspension einsetzt, während die obere Schicht flüssig bleibt und in sehr starkem Maße zur Flockenbildung neigt. Es hat sich gezeigt, daß diese Flocken in der nachfolgenden Doppelsiebzone nicht in dem erforderlichen Maße wieder aufgelöst werden können. Ein weiterer Nachteil ist, daß die Doppelsiebzone hinter dem zweiten Abschnitt durch eine Leitwalze (14b) umgelenkt wird. Diese bewirkt (aufgrund des sogenannten Registerwalzer-Effektes) eine über die Bahnbreite ungleichmäßige weitere Entwässerung und somit unerwünschte Schwankungen der Bahn-Qualität (erkennbar z.B. an störenden Längsstreifen).

Weitere Ausgestaltungen der Erfindung werden nachfolgend anhand von Ausführungsbeispielen, die in der Zeichnung dargestellt sind, erläutert. Jede der Figuren 1 bis 5 zeigt - in vereinfachter schematischer Darstellung - eines der verschiedenen Ausführungsbeispiele.

Der in Fig. 1 dargestellte Doppelsieb former hat eine im wesentlichen horizontal verlaufende Doppelsiebzone; diese umfaßt drei hintereinander angeordnete Abschnitte I, II und III. Die nur teilweise dargestellten endlosen Siebbänder (Untersieb 11 und Obersieb 12) laufen in unmittelbarer Nähe eines Stoffauflaufs 10 über je eine Brustwalze 13 bzw. 14, so daß die beiden Siebbänder miteinander am Beginn der Doppelsiebzone einen keilförmigen Einlaufspalt 15 bilden. Der vom Stoffauflauf 10 abgegebene Stoffstrahl kommt mit den beiden Siebbändern 11 und 12 erst dort in Kontakt, wo das Untersieb 11 im ersten Abschnitt I der Doppelsiebzone über einen stationären, gekrümmten Formierschuh 16 läuft. Dessen gekrümmte Lauffläche ist aus einigen Leisten 16' gebildet mit dazwischen befindlichen Entwässerungsschlitzen. Der bestand zwischen den beiden Brustwalzen 13 und 14 ist variierbar. Der Formierschuh 16 kann mit oder ohne Unterdruck betrieben werden.

Im zweiten Abschnitt II der Doppelsiebzone laufen die zwei Siebbänder 11 und 12 (mit der dazwischen befindlichen, teilweise noch flüssigen Faserstoffsuspension) zwischen einem unteren Entwässerungskasten 17 und einem oberen Entwässerungskasten 18 hindurch. Im unteren Entwässerungskasten 17 befindet sich eine Reihe von mindestens zwei Leisten 27 (vorzugsweise mit ungefähr rechteckigem Querschnitt), die von unten her nachgiebig an das Untersieb 11 angedrückt werden. Sie sind zu diesem Zweck beispielsweise über Federn 24 (oder über pneumatische Druckkissen) auf einer vorzugsweise wasserdurchlässigen Platte 26 abgestützt. Es versteht sich, daß die Kraft der Federn (oder der in den Druckkissen herrschende Druck) individuell einstellbar ist.

Der obere Entwässerungskasten 18 ist sowohl am vordereren als auch am hinteren Ende, wie schematisch mit Doppelpfeilen dargestellt, an vertikal verschiebbaren Tragelementen aufgehängt. An seiner Unterseite befindet sich eine Reihe von mindestens drei Leisten 28 mit vorzugsweise parallelogrammförmigem Querschnitt, die an der Oberseite des Obersiebes 12 anliegen und fest mit dem Kasten 18 verbunden sind. Oberhalb der Leisten 28 sind in dem Entwässerungskasten 18 eine vordere Unterdruckkammer 21 und eine hintere Unterdruckkammer 22 vorgesehen. Im Bereich des Formierschuhes 16 wird ein Teil des Wassers der Faserstoffsuspension nach unten abgeführt; ein anderer Teil dringt - aufgrund der Spannung des Obersiebes 12 - durch das Obersieb hindurch nach oben und wird durch die vorderste der Leisten 28 in die vordere Unterdruckkammer 21 umgelenkt. Das zwischen den oberen Leisten 28 nach oben dringende Wasser gelangt in die hintere Unterdruckkammer 22. Das zwischen den unteren Leisten 27 durch das untere Sieb 11 dringende Wasser wird nach unten abgeführt. Zwischen benachbarten oberen Entwässerungsleisten 28 ist ein Mindestabstand X von ungefähr dem 3-fachen der Leistendicke Y vorgesehen. Das gleiche gilt für die unteren, nachgiebig abgestützten Leisten 27. Wichtig ist, daß jede der Leisten 27 und 28 im Bereich eines Zwischenraums zwischen zwei gegenüberliegenden Leisten liegt, so daß eine "Zick-Zack"-Anordnung vorhanden ist. Vorzugsweise laufen die zwei Siebe 11 und 12 auf einer geraden Bahn durch den Abschnitt II. Eine sanfte Krümmung dieses Bahnabschnittes ist aber ebenso möglich; siehe Figuren 2 und 5. Abweichend von Fig. 1 könnten die nachgiebig abgestützten Leisten auch im oberen Kasten 18 und die fest abgestützten Leisten im unteren Kasten 17 angeordnet werden.

Im dritten Abschnitt III der Doppelsiebzone laufen beide Siebbänder 12 und 13 über einen weiteren gekrümmten Formierschuh 23, der (wie dargestellt) vorzugsweise in der unteren Siebschlaufe 11 angeordnet ist. Hinter diesem kann in der Schlaufe des Obersiebes 12 eine zusätzliche Leiste 29 mit Unterdruckkammer 30 vorgesehen sein. Außerdem können in der Schlaufe des Untersiebes Flachsauger 31 vorgesehen werden. Dort kann (wie mit strichpunktierten Linien dargestellt) das Obersieb 12 mittels einer Leitwalze 19 vom Untersieb 11 und von der gebildeten Faserstoffbahn getrennt werden. Untersieb und Faserstoffbahn laufen sodann über eine Siebsaugwalze 20. Die Leitwalze 19 kann aber auch weiter hinten liegen, so daß das Obersieb 12 erst auf der Siebsaugwalze 20 vom Untersieb 11 getrennt wird.

Es ist wichtig, daß zwei Entwässerungskästen 17 und 18 mit den abwechselnd nachgiebig und fest abgestützten Leisten 27 und 28 nicht im vorderen oder im hinteren, sondern im mittleren Abschnitt II der Doppelsiebzone liegen. Denn nur hier können sie ihre Wirkung voll entfalten, nämlich intensive Entwässerung der zugeführten Fasersuspension unter Beibehaltung der feinen, flockenfreien Faserverteilung. Dies wird dadurch erreicht, daß an jeder Leiste das betreffende Siebband eine geringe (kaum sichtbare) Umlenkung erfährt, so daß in dem noch flüssigen Teil des Faserstoffes immer wieder Turbulenz erzeugt wird. Für den Erfolg ist aber auch entscheidend, daß zuvor, im Abschnitt I, schon eine an sich bekannte Vorentwässerung nach beiden Seiten hin stattfindet und daß dies ebenfalls unter möglichst weitgehender Beibehaltung des flockenfreien Zustandes der Fasersuspension erfolgt.

Für diese beidseitige Vorentwässerung wird man im ersten Abschnitt I der Doppelsiebzone immer dann (gemäß den Figuren 1 und 3 bis 5) einen stationären gekrümmten Formierschuh vorsehen, wenn es auf das Einhalten höchster Qualitätsforderungen hinsichtlich der Formation ankommt Diese Wirkung des Formierschuhes beruht darauf, daß zumindest das eine Siebband polygonartig von Leiste zu Leiste läuft, wobei jede Leiste nicht nur Wasser abführt, sondern auch im noch flüssigen Stoff Turbulenz erzeugt. Mit einem derartigen Formierschuh bereitet es jedoch manchmal gewisse Schwierigkeiten, beim Anfahren der Papiermaschine einen stabilen Betriebszustand zu erzielen. Deshalb kann es vorteilhaft sein, gemäß Figur 2 im Abschnitt I anstelle des stationären Formierschuhes und der davor liegenden Brustwalze eine bekannte Formierwalze 40 vorzusehen. Von dieser Möglichkeit wird man dann Gebrauch machen, wenn von der Papierherstellungsmaschine in erster Linie höchste Produktivität verlangt wird.

Im dritten Abschnitt III kann die schon erwähnte Leiste 29 entweder allein zur Wasserabführung nach oben oder zusätzlich zur nochmaligen Turbulenzerzeugung (zwecks weiterer Qualitätsverbesserung) dienen. Letzteres ist möglich, falls an dieser Stelle noch ein Teil des Faserstoffes in flüssigem Zustand ist.

In den Figuren 1 bis 3 ist in der Doppelsiebzone der Abstand zwischen den beiden Sieben 11 und 12 übertrieben groß gezeichnet Hierdurch soll verdeutlicht werden, daß die beiden Siebe 11 und 12 auf einer relativ langen Strecke innerhalb der Doppelsiebzone zueinander konvergieren. Dies verdeutlicht, daß der Vorgang der Bahnbildung am ersten Formierschuh 16 (im Abschnitt I) verhältnismäßig langsam einsetzt und erst im Abschnitt III beendet wird. Dabei kann das Ende der Hauptentwässerungszone, in der die beiden Siebe zueinander konvergieren, (und somit das Ende des Bahnbildungsvorganges) beispielsweise ungefähr in der Mitte der Umschlingungszone des zweiten Formierschuhes 23 liegen, so wie dies nur beispielhaft in Figur 1 bis 3 gezeigt ist. Das Ende der Sieb-Konvergenz ist dort symbolisch durch den Punkt E dargestellt; dort hat der Trockengehalt der Papierbahn ungefähr den Wert 8 % erreicht. Dieser Punkt kann aber auch z.B. auf einem der Flachsauger 31 liegen. Hinter diesem Punkt versucht man, den Trockengehalt, möglichst noch vor dem Trennen der beiden Siebe, noch weiter zu steigern. Ein Ziel ist nämlich, daß das Trennen der Siebe bei möglichst hohem Bahntrockengehalt stattfindet, so daß beim Trennen möglichst wenig Fasern aus der Bahn herausgerissen werden. Die Art und Anzahl der hierzu innerhalb der Doppelsiebzone erforderlichen Entwässerungselemente kann aber sehr unterschiedlich sein und ist u.a. von der Papiersorte und deren Rohstoffkomponenten sowie von der Arbeitsgeschwindigkeit abhängig.

Die in den Figuren 2 und 3 dargestellten Ausführungsbeispiele unterscheiden sich von den übrigen in erster Linie dadurch, daß die Doppelsiebzone in Sieblaufrichtung im wesentlichen vertikal von unten nach oben ansteigt. Hierdurch vereinfacht sich das Abführen des der Fasersuspension entzogenen Wassers; denn das Wasser kann weitgehend gleichmäßig nach beiden Seiten hin abgeführt werden. Insbesondere im mittleren Abschnitt II der Doppelsiebzone werden keine Unterdruckkammern benötigt. Allerdings ist die Formierwalze 40 der Figur 2 in der Regel als Saugwalze ausgebildet. Die Formierschuhe 16, 23, insbesondere die im dritten Abschnitt III angeordneten, können bei Bedarf mit einer Saugeinrichtung versehen werden.

Weitere Elemente des in Figur 2 dargestellten Doppelsiebformers sind Wasserauffangbehälter 41, 42 und 43, den feststehenden Leisten 28 zugeordnete Leitbleche 44 und eine Wasserabführleiste 45. Die übrigen Elemente sind mit den gleichen Bezugszeichen versehen wie die entsprechenden Elemente der Figur 1. Das gleiche gilt für die Figur 3. Eine denkbare Abwandlung der Fig. 3 kann darin bestehen, daß anstelle der Siebsaugwalze 20 eine Formierwalze und anstelle der Leitwalze 19 die Siebsaugwalze angeordnet wird. Eine ähnliche Anordnung ist bekannt durch DE-GM 88 06 036 (Voith-Akte: P 4539). begesehen von dieser Ausnahme und abgesehen vom Ausführungsbeispiel gemäß Fig. 2 (mit Formierwalze 40) wird man aber die Erfindung - wenn immer möglich - dazu benutzen, den Doppelsiebformer so zu konzipieren, daß man auf die (in Anschaffung und Betrieb) relativ teure Formierwalze verzichten kann. Somit ist in der Regel als einzige Saugwalze die Siebsaugwalze 20 vorhanden. Ferner kann bei allen Ausführungsbeispielen der Erfindung darauf geachtet werden, daß keine die Doppelsiebzone umlenkende Leitwalze (mit dem oben erwähnten schädlichen Registerwalzeneffekt) vorhanden ist.

Das Ausführungsbeispiel der Figur 4 unterscheidet sich von Figur 1 u.a. dadurch, daß im ersten Abschnitt I der Doppelsiebzone in der Schlaufe des Untersiebes 11 hinter einem ersten gekrümmten stationären Formierschuh 16 mit Abstand ein zweiter gekrümmter stationärer Formierschuh 16a angeordnet ist. Außerdem ist in der Schlaufe des Obersiebes 12 im Bereich zwischen den beiden stationären Formierschuhen 16 und 16a eine einzelne Leiste 50 angeordnet, die in bekannter Weise Bestandteil einer Unterdruckkammer 51 ist Diese Unterdruckkammer ist, ähnlich wie der obere Entwässerungskasten 18 der Figur 1, an seinem vorderen und an seinem hinteren Ende in vertikal verschiebbaren Halterungen aufgehängt. Hierdurch kann sowohl die Eindringtiefe der Leiste 50 in die Laufbahn des Obersiebes 12 als auch der Anstellwinkel der Leiste 50 variiert werden. Bei geringer Eindringtiefe dient die Leiste 50 nur zur Wasserentfernung, bei größerer Eindringtiefe zusätzlich zur Turbulenzerzeugung in der Suspension und somit zur Formationsverbesserung. Durch das Vorhandensein von zwei getrennten Formierschuhen 16 und 16a wird die beidseitige Vorentwässerung vorübergehend unterbrochen; sie wird erst fortgesetzt, nachdem die Leiste 50 das am ersten Formierschuh 16 nach oben gedrungene Wasser vom Obersieb 12 entfernt hat. Hierdurch sind höhere Arbeitsgeschwindigkeiten möglich.

Ein weiterer Unterschied zu Figur 1 ist, daß im zweiten Abschnitt II der Doppelsiebzone die unteren, flexibel abgestützten Leisten 57 und die oberen, fest abgestützten Leisten 58 als Einzel-Leisten ausgebildet sind. Dies bedeutet, daß jede Leiste ihren eigenen Tragkörper 55/56 hat. Die unteren Leistentragkörper 55 sind schwenkbar gelagert, wobei die Leiste 57 unter der Kraft von Federn 54 nachgiebig an die Unterseite des Untersiebes 11 angedrückt wird. Der Tragkörper 56 jeder der oberen Leisten 58 ist wie derjenige der Leiste 50 als Unterdruckkammer ausgebildet. Die Aufhängung dieser Unterdruckkammern 56 entspricht derjenigen der Unterdruckkammer 51. Wichtig ist, daß jede der Leisten 57 und 58 mit einer bestimmten Anpreßkraft (entsprechend dem Suspensionsdruck) an ihrem Siebband 11 bzw. 12 anliegt. Die Einstellung der Leisten 57 und 58 wird so vorgenommen, daß vorzugsweise an jeder Leiste eine Weine Umlenkung der Siebbänder stattfindet. Dank der federnden Abstützung der unteren Leisten 57 ist die einmal vorgenommene Einstellung unempfindlich gegen Änderungen der Stoff-Menge oder -Qualität, so daß sich vor den Leisten kein Rückstau bildet und daß dennoch eine effektive Einleitung von Turbulenzkräften in die Fasersuspension gelingt. Im Gegensatz zu Fig. 1 bis 3 besteht die Möglichkeit, jede einzelne der Leisten 57/58 individuell einzustellen hinsichtlich Höhenlage und Neigung relativ zur Sieblaufbahm. Dadurch kann man noch besser auf die Qualität des erzeugten Papiers Einfluß nehmen, sowohl hinsichtlich der Formation als auch hinsichtlich der Oberflächenbeschaffenheit (Bedruckbarkeit). Abweichend von Fig. 4 könnten die oberen Leisten 58 nachgiebig und die unteren Leisten 57 fest abgestützt werden. Eine andere Alternative könnte darin bestehen, daß nicht nur die oberen Leisten 58, sondern auch die unteren Leisten 57 in vertikal verschiebbaren Halterungen (wie an der Unterdruckkammer 51 dargestellt) befestigt werden. In diesem Fall kann man die Federn 54 eventuell weglassen.

Ein weiterer Unterschied zwischen den Figuren 1 und 4 besteht darin, daß in Figur 4 die Doppelsiebzone in Sieblaufrichtung von unten nach oben mit einer Neigung von durchschnittlich etwa 20° gegenüber der Horizontalen ansteigt. Hierdurch gelingt es, die Gesamthöhe des Doppelsiebformers verhältnismäßig geringzuhalten. Im dritten Abschnitt III der Doppelsiebzone ist, abweichend von Fig. 1, nicht ein gekrümmter, sondern ein flacher Formierschuh 23' vorgesehen. Die Trennung des Obersiebes 12 vom Untersieb und von der gebildeten Faserstoffbahn kann wie in Figur 1 an einem der Flachsauger 31 stattfinden. Statt dessen kann jedoch das Obersieb 12 auch bis zur Siebsaugwalze 20 geführt werden. Es kann dort, wie dargestellt, einen kleinen Teil (oder alternativ einen größeren Teil) des Umfanges der Siebsaugwalze umschlingen und danach über die Umlenkwalze 19 zurückgeführt werden.

Bei dem Ausführungsbeispiel gemäß Figur 5 erstreckt sich die Doppelsiebzone als ganzes im wesentlichen in horizontaler Richtung. Die einzelnen Elemente sind im wesentlichen die gleichen wie beim Ausführungsbeispiel gemäß Figur 4. Ein Unterschied besteht jedoch darin, daß die im zweiten Abschnitt II der Doppelsiebzone liegenden Entwässerungsleisten 57 und 58 entlang einer nach unten gekrümmten Strecke der Doppelsiebzone angeordnet sind. Dementsprechend ist im ersten Abschnitt I und im dritten Abschnitt III der Doppelsiebzone je ein nach oben gekrümmter Formierschuh 16, 23 vorgesehen. Dieses Ausführungsbeispiel empfiehlt sich insbesondere für die Modernisierung vorhandener Langsieb-Papiermaschinen.

Den dargestellten Ausführungsbeispielen ist gemeinsam, daß im zweiten Abschnitt II der Doppelsiebzone vorzugsweise n **flexibel** abgestützte Leisten 27/57 und n+1 **fest** abgestützte Leisten vorhanden sind. Es ist aber auch möglich, die Anzahl der **flexibel** abgestützten Leisten gleich oder um 1 größer zu machen als die Anzahl der **fest** abgestützten Leisten. Anstelle einer fest abgestützten Leiste könnte auch eine Zulauf- oder Ablaufkante eines Entwässerungskastens vorgesehen werden. Die Mindestanzahl n der flexibel abgestützten Leisten beträgt zwei (siehe Fig. 4). Bevorzugt werden jedoch drei oder vier flexibel abgestützte Leisten.

## Patentansprüche

1. Doppelsieb-Former zur Herstellung einer Faserstoffbahn, insbesondere Papierbahn aus einer Faserstoffsuspension, mit den folgenden Merkmalen:
a) zwei Siebbänder (endlose Siebschlaufen 11 und 12) bilden miteinander eine Doppelsiebzone;
b) in einem ersten Abschnitt (I) der Doppelsiebzone, in dem die beiden Siebe (11, 12) über ein gekrümmtes Entwässerungselement laufen (z.B. über einen stationären Formierschuh (16), eine rotierende Formierwalze 40 od.dgl.), bilden die beiden Siebbänder miteinander einen keiförmigen Einlaufspalt (15), der unmittelbar von einem Stoffauflauf (10) die Faserstoffsuspension aufnimmt;
c) in einem zweiten Abschnitt (II) der Doppelsiebzone ist in jeder der Siebschlaufen (11, 12) wenigstens eine Entwässerungsleiste (zB. obere Leiste 28 und untere Leiste 27) angeordnet, wobei die eine Leiste gegen die andere in Sieblaufrichtung versetzt ist;
d) in einem dritten Abschnitt (III) der Doppelsiebzone laufen beide Siebbänder (11, 12) über wenigstens ein stationäres Entwässerungselement, (z.B. Formierschuh 23 und/oder Flachsauger 31);
e) dadurch gekennzeichnet, daß im zweiten Abschnitt (II) der Doppelsiebzone, wie an sich bekannt, an jedem Siebband (11, 12) mindestens zwei Leisten (27/28; 57158) vorgesehen sind und daß die an einem der beiden Siebbänder anliegenden Leisten (27) nachgiebig abgestützt sind;
f) daß die Leisten innerhalb des einen Siebbandes gegenüber den Leisten des anderen Siebbandes auf Lücke gesetzt sind,

2. Doppelsiebformer nach Anspruch 1, dadurch gekennzeichnet, daß im zweiten Abschnitt (II) der Doppelsiebzone zwischen benachbarten Entwässerungsleisten (28) ein Mindestabstand (X) von ungefähr dem 3-fachen der Leistendicke (Y) vorgesehen ist

3. Doppelsiebformer nach Anspruch 1 oder 2, bei dem im zweiten Abschnitt (II) der Doppelsiebzone gegenüber den nachgiebig abgestützten Leisten (27, 57) fest abgestützte Leisten (28, 58) vorgesehen sind, denn Position relativ zu ihrem Siebband (12) einstellbar ist (z.B, durch Verschieben oder Verschwenken), dadurch gekennzeichnet, daß derTragkörper (18, 56) derfest abgestützten Leiste (28, 58) in zwei Schwenklagern ruht, von denen jedes quer zur Sieblaufrichtung verschiebbar ist.

4. Doppelsiebformer nach einem der Ansprüche 1 bis 3, dadurch gekennzeichnet, daß im ersten Abschnitt (I) der Doppelsiebzone in der einen Siebschlaufe (11) hinter einem ersten gekrümmten stätionären Formierschuh (16) mit Abstand ein zweiter gekrümmter stationärer Formierschuh (16a) angeordnet ist, und daß in der anderen Siebschlaufe (12) im Bereich zwischen den bei den stationären Formierschuhen (16, 16a) eine Leiste (50) angeordnet ist.

5. Doppelsiebformer nach einem der vorangehenden Ansprüche, dadurch gekennzeichnet, daß das im dritten Abschnitt (III) der Doppelsiebzone angeordnete stationäre Entwässerungselement (23) gekrümmt ist, vorzugsweise im gleichen Sinne wie das im ersten Abschnitt (I) vorgesehene Entwässerungselement (16) und daß hinter diesem gekrümmten Entwässerungselement in der gegenüberliegenden Siebschlaufe eine Leiste (29) angeordnet ist.

6. Doppelsiebformer nach einem der vorangehenden Ansprüche, dadurch gekennzeichnet, daß zumindest derjenige Bereich der Doppelsiebzone (zwischen 15 und E), in dem die Bahnbildung stattfindet, frei ist von irgendwelchen, die Doppelsiebzone krümmenden Walzen (Fig. 1 und 3 bis 5).

7. Doppelsiebformer nach einem der Ansprüche 1 bis 6, mit einer Siebsaugwalze, dadurch gekennzeichnet, daß ein Teil des Umfanges der Siebsaugwalze (20) von beiden Sieben (11 und 12) umschlungen ist.

8. Doppelsiebformer nach einem der vorangehenden Ansprüche, dadurch gekennzeichnet, daß die Doppelsiebzone in Sieblaufrichtung im wesentlichen vertikal von unten nach oben ansteigt.

9. Doppelsiebformer nach einem der Ansprüche 1 bis 7, dadurch gekennzeichnet, daß die Doppelsiebzone in Sieblaufrichtung von unten nach oben ansteigt, mit einer Neigung gegenüber der Horizontalen von ungefähr 10 bis 30°.

10. Doppelsiebformer nach einem der vorangehenden Ansprüche, dadurch gekennzeichnet, daß die im zweiten Abschnitt (II) der Doppelsiebzone liegenden Entwässerungsleisten (27128; 57158) entlang einer gekrümmten Linie angeordnet sind, deren Krümmung vorzugsweise der Krümmung des im ersten Abschnitt (I) angeordneten Entwässerungselements (16) entgegengesetzt ist

11. Doppelsiebformer nach Anspruch 10, mit einer sich im wesentlichen horizontal erstreckenden Doppelsiebzone, dadurch gekennzeichnet, daß der erste Abschnitt (I) der Doppelsiebzone nach oben gekrümmt, derzweite Abschnitt (II) nach unten gekrümmt und der dritte Abschnitt (III) wieder nach oben gekrümmt ist (Fig. 5).

## Claims

1. Twin-wire paper-web former for the manufacture of a length of fibre material, in particular a paper length of fibre-material suspension, having the following features:
a) two sieve belts (continuous sieve loops 11 and 12) forming a double-sieve zone;
b) in a first section (I) of the double-sieve zone, in which both sieves (11, 12) run over a curved water-drainage element (for example a stationary forming element (16), a rotating forming roller (40) or the like), the two sieve belts form a wedge-shaped entry gap (15) which receives the fibre-material suspension directly from a material run-up (10);
c) in a second section (II) of the double-sieve zone, at least one water-drainage ledge (for example top ledge 28 and bottom ledge 27) is arranged in each of the sieve loops (11, 12), and that one ledge is transposed relative to the other in the movement direction of the sieve;
d) in a third section (III) of the double-sieve zone, both sieve belts (11, 12) move over at least one stationary water-drainage element (for example forming element 23 and/or flattening vacuum 31);
e) **characterised in that** in the second section (II) of the double-sieve zone, at least two ledges (27/28; 57158) are provided in a conventional manner for each sieve belt (11, 12), and that the ledges (27), which abut one of the two sieve belts, are resiliently supported.
f) that the ledges within the one sieve belt are set on gap relative to the ledges of the other sieve belt.

2. Twin-wire paper-web former according to Claim 1, **characterised in that** in the second section (II) of the double-sieve zone between adjacent water-drainage ledges (28) is provided a minimum gap (X) of approximately three times the ledge thickness (Y).

3. Twin-wire paper-web former according to Claim 1 or 2, wherein in the second section (II) of the double-sieve zone are provided ledges (28, 58), which are fixedly supported opposite the resiliently supported ledges (27, 57) and the position of which is adjustable relative to their sieve belt (12) (for example by displacement or pivoting), **characterised in that** the carrier unit (18,56) of the fixedly supported ledge (28, 58) is mounted in two pivot mounts, each of which being displaceable transversely to the running direction of the sieve.

4. Twin-wire paper-web former according to one of Claims 1 to 3, **characterised in that** in the first section (I) of the double-sieve zone are provided in the one sieve loop (11) behind a first curved stationary forming element (16) at a distance a second curved stationary forming element (16a), and that in the other sieve loop (12) in the area between the two stationary forming elements (16, 16a) is arranged a ledge (50).

5. Twin-wire paper-web former according to one of the above claims, **characterised in that** a stationary water-drainage element (23) in the third section (III) of the double-sieve zone is curved, preferably in the same way as the water-drainage element (16) provided in the first section (I), and that behind this curved water-drainage element a ledge (29) is arranged in the opposite sieve loop.

6. Twin-wire paper-web former according to one of the above claims, **characterised in that** at least the area of the double-sieve zone (between 15 and E) in which the length is formed is free of all rollers (Fig. 1 and 3 to 5) which curve the double-sieve zone.

7. Twin-wire paper-web former according to one of Claims 1 to 6, with a sieve-suction roller, **characterised in that** a portion of the periphery of the sieve-vacuum roller (20) is surrounded by both sieves (11 and 12).

8. Twin-wire paper-web former according to one of the above claims, **characterised in that** the double-sieve zone rises substantially vertically from the bottom to the top in the movement direction of the sieve.

9. Twin-wire paper-web former according to one of Claims 1 to 7, **characterised in that** the double-sieve zone rises in the movement direction of the sieve from the bottom to the top with an inclination of between approximately 10 and 30° relative to the horizontal.

10. Twin-wire paper-web former according to one of the above claims, **characterised in that** the water-drainage ledges (27/28; 57/58) in the second section (II) of the double-sieve zone are arranged along a curved line, the curvature of which is preferably in opposition to the curvature of the water-drainage element (16) in the first section (I).

11. Twin-wire paper-web former according to Claim 10, having a substantially horizontally extending double-sieve zone, **characterised in that** the first section (I) of the double-sieve zone is curved upwards, the second section (II) is curved downwards, and the third section (III) is again curved upwards (Fig. 5).

## Revendications

1. Dispositif pour la fabrication du papier comprenant deux toiles pour la fabrication d'une feuille de matière fibreuse, en particulier d'une feuille de papier, à partir d'une matière fibreuse en suspension, avec les caractéristiques suivantes :
a) deux toiles (boucles sans fin de toile 11 et 12) forment ensemble une zone à double toile,
b) dans une première section (I) de la zone à double toile, dans laquelle les deux toiles (11, 12) passent sur un élément d'égouttage recourbé (par exemple sur un sabot de formage stationnaire (16), un rouleau de formage tournant (40) (ou analogue), les deux toiles forment ensemble une fente d'introduction en forme de coin (15), qui reçoit immédiatement la matière fibreuse en suspension à partir d'une arrivée de matière (10) ;
c) dans une deuxième section (II) de la zone à double toile, est disposée dans chacune des boucles de toile (11, 12) au moins une barre d'égouttage (par exemple une barre supérieure (28) et une barre inférieure (27)), l'une des barres étant décalée par rapport à l'autre dans le sens du déroulement de la toile ;
d) dans une troisième section (III) de la zone à double toile passent deux toiles (11, 12) sur au moins un élément stationnaire d'égouttage (par exemple un sabot de formage 23 et/ou une caisse aspirante 31),
caractérisé en ce que
e) dans la deuxième section (II) de la zone à double toile, comme cela est connu en soi, sont prévues sur chaque toile (11, 12) au moins deux barres (27/28 ; 57/58) et en ce que les barres (27) appuyant sur l'une des deux toiles sont montées de façon flexible,
f) les barres d'une toile sont décalées par rapport aux barres de l'autre toile.

2. Dispositif selon la revendication 1,
caractérisé en ce que
dans la deuxième section (II) de la zone à double toile, une distance minimale (X) d'environ trois fois l'épaisseur (Y) des barres est prévue entre des barres d'égouttage voisines (28)

3. Dispositif selon la revendication 1 ou 2, dans laquelle dans la deuxième section (II) de la zone à double toile, -sont prévues des barres (28, 58) montées fixes en regard des barres (27, 57) montées de façon flexible, barres dont la position est réglable par rapport à sa toile (12) (par exemple par translation ou pivotement),
caractérisé en ce que
le corps support (18, 56) de la barre montée de façon fixe (28, 58) repose dans deux paliers de pivotement, dont chacun peut coulisser perpendiculairement au sens du déplacement des toiles.

4. Dispositif selon l'une des revendications 1 à 3,
caractérisé en ce que
dans la première section (I) de la zone à double toile un deuxième sabot de formage (16a) stationnaire, recourbé, est disposé dans l'une des boucles (II) de toile derrière un premier sabot de formage (16) stationnaire, recourbé à une certaine distance et en ce qu'une barre (50) est disposée dans l'autre boucle de toile (12) dans la zone comprise entre les deux sabots de formage stationnaires (16, 16a).

5. Dispositif selon l'une des revendications précédentes,
caractérisé en ce que
l'élément d'égouttage (23) stationnaire disposé dans la troisième section (III) de la zone à double toile est recourbé, de préférence dans le même sens que l'élément d'égouttage (16) prévu dans la première section (I) et en ce que derrière cet élément recourbé d'égouttage est disposée une barre (29) dans la boucle de toile située en regard.

6. Dispositif selon l'une des revendications précédentes,
caractérisé en ce qu'
au moins la partie de la zone à double toile (entre 15 et E), dans laquelle a lieu la formation de la feuille, est exempte d'un rouleau quelconque courbant la zone à double toile (figures 1 et 3 à 5).

7. Dispositif selon l'une des revendications 1 à 6, avec un rouleau aspirant,
caractérisé en ce qu'
une partie du pourtour du rouleau aspirant (20) est étreint par les deux toiles (11 et 12).

8. Dispositif selon l'une des revendications précédentes,
caractérisé en ce que
la zone à double toile monte dans le sens du déroulement des toiles sensiblement verticalement de bas en haut.

9. Dispositif selon l'une des revendications 1 à 7,
caractérisé en ce que
la zone à double toile monte dans le sens du déroulement des toiles de bas en haut, avec une inclinaison par rapport à l'horizontale d'environ 10 à 30°.

10. Dispositif selon l'une des revendications précédentes,
caractérisé en ce que
les barres d'égouttage (27, 28 ; 57, 58) se trouvant dans la deuxième section (II) de la zone à double toile, sont disposées le long d'une ligne recourbée dont la courbure est de préférence opposée à la courbure de l'élément (16) d'égouttage disposé dans la première section (I).

11. Dispositif selon la revendication 10, avec une zone à double toile s'étendant de façon sensiblement horizontale,
caractérisé en ce que
la première section (I) de la zone à double toile est recourbée vers le haut, la deuxième section (II) est recourbée vers le bas et la troisième section (III) est de nouveau recourbée vers le haut (figure 5).
